# EUROPÄISCHE PATENTSCHRIFT

(11) **EP 0 843 632 B1**
(45) Veröffentlichungstag und Bekanntmachung des Hinweises auf die Patenterteilung: **17.11.1999**
(21) Anmeldenummer: 96932441.7
(22) Anmeldetag: 07.08.1996
(51) Int. Cl.: B61K 7/02

(54) **BREMSENANORDNUNG MIT EINEM GEBOGENEN RICHTUNGSGLEIS**
BRAKING ARRANGEMENT WITH A CURVED SORTING SIDING
DISPOSITIF DE FREINAGE A VOIE DE TRIAGE INCURVEE

(30) Priorität: 10.08.1995 DE 19530881
(43) Veröffentlichungstag der Anmeldung: 27.05.1998
(73) Patentinhaber: SIEMENS AKTIENGESELLSCHAFT, 80333 München (DE)
(72) Erfinder: DIETRICH, Ennulat, D-38120 Braunschweig (DE)
(86) Internationale Anmeldenummer: DE9601525
(87) Internationale Veröffentlichungsnummer: WO9706043

(56) Entgegenhaltungen:
- DE-A- 3 604 131
- DE-B- 1 173 122

## Beschreibung

Die Erfindung liegt auf dem Gebiet der Ablaufanlagen mit Richtungsgleisbremsen und betrifft die Bremsenanordnung mit einem gebogenen Richtungsgleis, wobei zumindest zwei Bremsbalken beiderseits einer Schiene des Richtungsgleises angeordnet sind. Die Bremsbalken haben auf ihrer der Fahrschiene zugekehrten Seite ein oder mehrere Bremssegmente.

Bei Ablauf-Rangieranlagen wird der zu zerlegende Zug von einer Abdrücklokomotive über den Gipfel eines Ablaufberges gedrückt. Hinter dem Ablaufberg erfolgt eine Laufzielbremsung der ablaufenden Wagen oder Wagengruppen im allgemeinen durch eine Talbremse und eine nachfolgende, am Beginn des jeweiligen Richtungsgleises angeordnete Richtungsgleisbremse.

Eine gattungsgemäße Bremsenanordnung ist aus der DE-AS 11 73 122 bekannt, die eine in einer Gleiskrümmung angeordnete Gleisbremse mit paarweise an jeder Fahrschiene angeordneten Bremsbalken beschreibt, wobei die Bremsbalken eine von dem zu bremsenden Rad gegen eine Rückstellkraft aufzuschneidende Bremsrille bildet. Um die Gefahr eines Aufkletterns der Räder und damit die Entgleisungsgefahr zu verringern, ist die Gleisbremse mit starren, der Gleiskrümmung angepaßten Bremsbalken versehen.

Es ist zwar bekannt, in gebogenen Gleisabschnitten von Schnellfahrstrecken die bogenäußere Schiene zur Kompensation der Fliehkrafteffekte gegenüber der inneren Schiene zu überhöhen. Bislang wurde jedoch in Ablaufanlagen üblicherweise keine Bogenüberhöhung in einem gebogenen Richtungsgleis vorgesehen, so daß die Bewegungsenergie der ablaufenden Wagen aufgrund erhöhter Reibungsverluste in den gebogenen Gleisen nicht optimal genutzt werden konnte. Um das Erreichen eines ausreichend entfernten Laufziels für die einzelnen Abläufe zu gewährleisten, muß die beim Ablaufbeginn die potentielle Energie bestimmende Ablaufgipfelhöhe entsprechend hoch ausgelegt sein.

Die Aufgabe der Erfindung besteht in der Verminderung der Bewegungsenergieverluste, insbesondere bei einer Laufzielbremsung, bei einer Ablaufanlage mit gebogenen Richtungsgleisen.

Diese Aufgabe wird mittels einer Bremsenanordnung der eingangs genannten Art erfindungsgemäß dadurch gelöst, daß im Richtungsgleis einer Ablaufanlage die bogenäußere Schiene gegenüber der bogeninneren Schiene überhöht ist, so daß sich gegen die Horizontale eine Querneigung gegenüberliegender, sich entsprechender Schienenoberkanten ergibt, und daß die Bremsbalken in entsprechender Querneigung ausgerichtet sind. Damit wird es vorteilhafterweise möglich, auch gebogene Abschnitte eines Richtungsgleises einer Ablaufanlage mit einer Bogenüberhöhung und mit einer Richtungsgleisbremse zu versehen. Die Richtungsgleisbremse weist eine Querneigung auf, die der Querneigung einer die sich gegenüberliegenden Schienenlaufflächen oder -oberkanten verbindenden gedachten Geraden gegenüber der Horizontalen entspricht. Dadurch ist gewährleistet, daß der bogenaußenliegende Bremsenträger bzw. der jeweilige Bremsbalken gegenüber dem innenliegenden Bremsbalken der Neigung entsprechend überhöht angeordnet ist. Durch diese Anordnung wird in vorteilhafter Weise die am Berggipfel vorhandene potentielle Energie des Ablaufes zu einem vergleichsweise größeren Teil in Bewegungsenergie umgesetzt. Damit lassen sich insbesondere bei der Laufzielbremsung bessere Resultate erzielen bzw. kann der Ablaufberggipfel entsprechend niedriger und damit preisgünstiger ausgelegt werden. Praktische Versuche haben ergeben, daß im Durchschnitt kritische Abläufe mit zu geringer Energie um ca. eine Wagenlänge weiter laufen, als es ohne Überhöhung der bogenäußeren Schiene bzw. des bogenäußeren Bremsbalkens der Fall wäre.

Eine hinsichtlich der Montage bevorzugte Ausgestaltung der Erfindung sieht einen Montagerahmen für die Bremsbalken (beispielsweise gemäß der DD 295 593 A5) vor, der mit in der entsprechenden Neigung ausgerichteten Gleisschwellen verbunden ist.

Ein Ausführungsbeispiel der Erfindung wird nachfolgend anhand einer Zeichnung näher erläutert; dabei zeigen die Figuren 1 und 2 ausschnittsweise bzw. im Querschnitt eine Bremsenanordnung.

Figur 1 zeigt einen Teil einer (beispielsweise aus dem Prospekt der Siemens AG Nr. A19100-V200-B389-V1 "DREHSCHEIBE FÜR DEN NACHTSPRUNG/DER AUTOMATISIERTE RANGIERBAHNHOF MÜNCHEN NORD") prinzipiell bekannten Rangieranlage, bei der von einem Talgleisabschnitt 1 mit einer nicht gezeigten Talbremse über eine nur schematisch angedeutete Weiche 2 talwärts (in Richtung A) Richtungsgleise 3, 4 abzweigen. Die Richtungsgleise 3, 4 haben einen gebogenen Gleisabschnitt 5, 6, an den sich jeweils ein gerader, mehrere hundert Meter langer Ziel- oder Richtungsgleisabschnitt anschließt. In jedem gebogenen Richtungsgleisabschnitt 5, 6 ist an jeweils einer 5a, 6a der Schienen 5a, 5b; 6a, 6b eine Richtungsgleisbremse 9, 10 angeordnet. Jede Richtungsgleisbremse hat zwei Bremsbalken 9a, 9b; 10a, 10b, die über hydraulische Stellantriebe 9c, 10c entgegen einer Federkraft bewegbar sind. Durch entsprechende Ansteuerung der Richtungsgleisbremsen 9, 10 wird auf die Spurkränze der durchlaufenden Wagenräder eine insbesondere zur Laufzielbremsung wohldosierte Bremskraft ausgeübt. Die beiderseits jeweils einer Schiene 5a, 6a der Richtungsgleise 5, 6 angeordneten Bremsbalken sind in aus der EP-0 313 771 B1 bekannter Weise jeweils an ihren den Schienen 5a, 6a zugewandten Seiten mit Bremssegmenten versehen.

Wie aus Figur 2 hervorgeht, sind die in einem Schotterbett 20 verlegten Schwellen 21 des Richtungsgleises 5 gegenüber der Horizontalen H um eine Winkel Δ geneigt. Dadurch ist die bogenäußere Schiene 5a gegenüber der bogeninneren Schiene 5b um einen Betrag von beispielsweise ü = 15 mm vertikal überhöht. Dadurch ergibt sich eine entsprechende Querneigung um den Winkel Δ der sich gegenüberliegenden Schienenoberkanten oder Oberflächenpunkte 5c, 5d gegenüber der Horizontalen H. Die Bremsbalken 9a, 9b sind an einem Montagerahmen 23 gelagert, wie er beispielsweise aus der DD 295 593 A5 hervorgeht. Der Montagerahmen ist mit den Gleisschwellen 21 verbunden, so daß auch die Bremsbalken 5a, 5b mit einer entsprechenden Neigung um den Winkel Δ gegenüber der Horizontalen H gekippt sind und damit in einer zu einer die jeweiligen Schienenoberkanten 5c, 5d verbindenden gedachten Geraden G parallelen Ebene angeordnet sind.

Durch die Überhöhung der Schiene 5a in dem bogenförmigen Gleisabschnitt des Richtungsgleises 5 werden das Laufverhalten der Wagen erheblich verbessert und Reibungsverluste in diesem Abschnitt erheblich vermindert. Dadurch gelangen insbesondere schlecht laufende Wagen oder Wagen mit zu geringer kinetischer Energie wesentlich weiter in das Richtungsgleis als ohne diese Maßnahme. Durch die in den Abschnitt des gebogenen Richtungsgleises vorverlegte Richtungsgleisbremse wird eine wesentlich längere bremsenfreie und damit für Rangierzwecke zur Verfügung stehende gerade Länge des Richtungsgleises gewonnen.

## Patentansprüche

1. Bremsenanordnung mit einem gebogenen Richtungsgleis, wobei zumindest zwei Bremsbalken (9a,9b) beiderseits einer Schiene (5a) des Richtungsgleises (5) angeordnet sind,
**dadurch gekennzeichnet,** daß
im Richtungsgleis (5) einer Ablaufanlage die bogenäußere Schiene (5a) gegenüber der bogeninneren Schiene (5b) überhöht ist, so daß sich gegen die Horizontale (H) eine Querneigung (Δ) gegenüberliegender sich entsprechender Schienenoberkanten (5c,5d) ergibt, und
daß die Bremsbalken (9a,9b) in entsprechender Querneigung (Δ) ausgerichtet sind.

2. Bremsenanordnung nach Anspruch 1,
**gekennzeichnet durch**
einen Montagerahmen (23) für die Bremsbalken (9a,9b), der mit in der entsprechenden Querneigung (Δ) ausgerichteten Gleisschwellen (20) verbunden ist.

## Claims

1. Braking arrangement with a curved sorting siding, at least two brake beams (9a, 9b) being arranged on either side of a rail (5) of the sorting siding (5), characterized in that, in the sorting siding (5) of a marshalling yard, the rail (5a) on the outside of the curve is elevated with respect to the rail (5b) on the inside of the curve, so that a transverse inclination (Δ) with respect to the horizontal (H) of oppositely lying corresponding rail upper edges (5c, 5d) is obtained, and in that the brake beams (9a, 9b) are aligned at a corresponding transverse inclination (Δ).

2. Braking arrangement according to Claim 1, characterized by a mounting frame (23) for the brake beams (9a, 9b), which is connected to track sleepers (20) aligned at the corresponding transverse inclination (Δ).

## Revendications

1. Dispositif de freinage comportant une voie de triage incurvée, au moins deux poutres freins (9a, 9b) étant disposées de part et d'autre d'un rail (5a) de la voie (5) de triage,
caractérisé en ce que dans la voie (5) de triage d'un dispositif de triage, le rail (5a) extérieur à la courbe est surélevé par rapport au rail (5b) intérieur à la courbe, de manière que des arêtes (5c, 5d) supérieures de rail se faisant face et correspondantes l'une avec l'autre sont inclinées transversalement d'une inclinaison (Δ) par rapport à l'horizontale (H), et
en ce les poutres pour les freins (9a, 9b) sont orientées dans la direction (Δ) d'inclinaison transversale correspondante.

2. Dispositif de freinage suivant la revendication 1, caractérisé par un cadre (23) de montage pour les poutres freins (9a, 9b) qui est relié par des traverses (20) de triage orientées suivant l'inclinaison transversale (Δ) correspondante.
